# EUROPÄISCHE PATENTSCHRIFT

(11) **EP 1 141 492 B1**
(45) Veröffentlichungstag und Bekanntmachung des Hinweises auf die Patenterteilung: **26.11.2003**
(21) Anmeldenummer: 99963545.1
(22) Anmeldetag: 15.12.1999
(51) Int. Cl.: E03D 9/02

(54) **VORRICHTUNG ZUR ABGABE VON WIRKSTOFFEN IN DAS SPÜLWASSER EINES TOILETTENBECKENS ODER DERGLEICHEN**
DEVICE FOR INTRODUCING ACTIVE SUBSTANCES INTO THE FLUSHING WATER OF A TOILET PAN OR THE LIKE
nISPOSITIF POUR LA LIBERATION D'AGENTS DANS L'EAU DE RINCAGE D'UNE CUVETTE DE TOILETTES OU SIMILAIRE

(30) Priorität: 15.01.1999 DE 19901457
(43) Veröffentlichungstag der Anmeldung: 10.10.2001
(73) Patentinhaber: Jeyes Deutschland GmbH, 86633 Neuburg (DE)
(72) Erfinder: HAUTMANN, Horst, D-86633 Neuburg/Donau (DE); SCHÖNBECK, Heinz-Dieter, D-85293 Reichertshausen (DE)
(74) Vertreter: Reinhard - Skuhra - Weise & Partner
(86) Internationale Anmeldenummer: EP9909968
(87) Internationale Veröffentlichungsnummer: WO00042260

(56) Entgegenhaltungen:
- EP-A- 0 446 795
- DE-A- 1 930 773
- DE-A- 19 520 145
- GB-A- 2 098 253
- US-A- 4 168 551

## Beschreibung

Die Erfindung betrifft eine Vorrichtung zur Abgabe von Wirkstoffen in das Spülwasser eines Toilettenbeckens oder dergleichen entsprechend dem Oberbegriff des Patentanspruchs 1.

Eine Vorrichtung der eingangs genannten Art ist aus der US-A 4,168,551 bekannt. Eine erste Kammer dieser Vorrichtung, die oberhalb einer zweiten Kammer liegt, dient zur Aufnahme eines festen Wirkstoffblockes. Bei festen Wirkstoffblöcken besteht der Nachteil, dass die Konzentration des Färbemittels im Laufe der Zeit zunimmt und sich in der Seitenwandung des Toilettenbeckens Farbstreifen bilden, da der Wirkstoff nach dem Spülvorgang nachtropft.

In der DE 195 20 145 ist eine Vorrichtung zur Abgabe von Wirkstoffen in das Spülwasser eines Toilettenbeckens beschrieben, die einen Behälter für eine gelartige Substanz aufweist, der im unteren Bereich gegenüber wässrigen Flüssigkeiten durchlässig ist, nicht aber für die gelartige Substanz. Mit dieser Vorrichtung soll ein Durchtropfen der gelartigen Substanz zwischen den Spülvorgängen vermieden werden, ferner soll der so genannte "Sumpfeffekt" durch die Teildurchlässigkeit des unteren Bereichs ausgeschlossen werden, das heißt ein unkontrolliertes Abgeben des Wirkstoffes beim darauf folgenden Spülvorgang durch Auflösen des Wirkstoffes soll durch die Teildurchlässigkeit des unteren Bereichs des Behälters ausgeschlossen sein.

Nachteilig bei der bekannten Vorrichtung ist die Ausbildung des den Wirkstoff aufnehmenden Behälters dergestalt, dass im unteren Bereich eine Durchlässigkeit gegenüber von Flüssigkeiten, aber nicht gegenüber der gelförmigen Substanz sichergestellt sein soll, da hierfür konstruktiv erhebliche Aufwendungen zu treffen sind und dadurch die Herstellung einer derartigen Vorrichtung nicht nur kompliziert, sondern auch teuer wird. Da es sich bei derartigen Vorrichtungen um Massenartikel handelt, sollen diese alles andere als kostenintensiv und kompliziert sein.

Der Erfindung liegt daher die Aufgabe zugrunde, eine Vorrichtung der eingangs genannten Art zu schaffen, mit der eine kontrollierte Wirkstoffabgabe insbesondere gelförmiger Substanzen erreicht wird bei möglichst einfachem Aufbau der Vorrichtung und bei geringen Herstellungskosten der Vorrichtung selbst.

Diese Aufgabe wird erfindungsgemäß durch die im Patentanspruch 1 angegebenen Merkmale gelöst.

Weitere Ausgestaltungen der erfindungsgemäßen Vorrichtung ergeben sich aus den Unteransprüchen.

Die Erfindung schafft eine Vorrichtung zur Abgabe von Wirkstoffen in das Spülwasser eines Toilettenbeckens oder dergleichen, die im wesentlichen aus zwei nebeneinander liegenden Kammern besteht, von welchen eine Kammer zur Aufnahme einer gelförmigen Substanz dient und die andere Kammer zur Durchführung des Spülwassers und zum Anlösen der gelförmigen Substanz. Die beiden Kammern werden durch eine im wesentlichen vertikal verlaufende Trennwand voneinander getrennt. In der Trennwand ist mindestens eine Öffnung im Fußbereich der beiden Kammern ausgebildet, durch welche die gelförmige Substanz in dosierter Weise in die zweite Kammer eintreten kann und dann durch das durch die zweite Kammer verlaufende Spülwasser angelöst und an das Toilettenbecken abgegeben werden kann.

In der zweiten Kammer ist im Bodenbereich eine Einrichtung vorgesehen, die dazu dient, nach Beendigung eines Spülvorganges einen vorgegebenen Wasserpegel an Spülwasser innerhalb der zweiten Kammer zu definieren und das vollständige Entleeren der zweiten Kammer zu verhindern.

Erfindungsgemäß wird die gelförmige Substanz nicht abhängig vom Spülwasser unterschiedlich stark aus dem Gehäuse gespült, sondern die gelförmige Substanz wird gleichmäßig dosiert in die zweite Kammer geleitet, wird dort durch das Spülwasser aktiviert und in die Toilettenschüssel abgegeben. Auf diese Weise wird eine Überdosierung des Wirkstoffes gegenüber dem Spülwasser verhindert.

Die zweite Kammer dient hierbei als Aktivierungskammer für eine konzentrierte gelförmige Substanz, d.h. die gelförmige Substanz wird innerhalb der zweiten Kammer durch das ein- bzw. durchströmende Spülwasser aufgenommen und angelöst und dann mit Hilfe einer Siphoneinrichtung oder ähnlichem dosiert an das Toilettenbecken in verdünnter Weise abgegeben. Die zweite Kammer bewirkt weiterhin, daß stets die gleiche Menge an gelförmiger Substanz nach dem Spülvorgang in ihr zurückverbleibt und in der bereits verdünnten Weise beim nächsten Spülvorgang wieder herausgespült werden kann.

Durch die erfindungsgemäße Vorrichtung wird weiterhin sichergestellt, daß ein permanter Ausfluß und das Nachtropfen von mit Gel vermischtem Wasser vermieden wird und damit auch Gelspuren im Toilettenbecken ausgeschlossen sind.

Die erfindungsgemäße Vorrichtung wird nachfolgend anhand der Zeichnung zur Erläuterung weiterer Merkmale und Vorteile beschrieben. Es zeigen:
- Figur 1: eine perspektivische, explosionsartige Darstellung einer ersten Ausführungsform der erfindungsgemäßen Vorrichtung,
- Figur 2: eine Seitenschnittansicht der Vorrichtung gemäß Figur 1, und
- Figur 3: eine abgewandelte Ausführungsform der erfindungsgemäßen Vorrichtung.

Figur 1 zeigt in auseinander gezogener perspektivischer Darstellung eine bevorzugte erste Ausführungsform der erfindungsgemäßen Vorrichtung. Gemäß Figur 1 weist die Vorrichtung ein mit 1 bezeichnetes Gehäuse auf, vorzugsweise aus Kunststoff bzw. durchscheinendem Kunststoff, innerhalb welchem zwei im wesentlichen parallel zueinander verlaufende Kammern 2, 3 definiert sind. Die Kammern 2, 3 liegen im wesentlichen nebeneinander und haben gemäß Figur 1 und 2 vorzugsweise teilkreisförmigen Querschnitt, d.h. einen etwa kreisförmig verlaufenden Boden. Die Form des Gehäuses 1 kann beliebig abgeändert werden, kann beispielsweise auch rechteckig oder quadratisch sein, ohne daß die Funktion der Erfindung beeinträchtigt wird.

Zur Festlegung der ersten und zweiten Kammer 2, 3 ist zwischen den Kammern im Gehäuse 1 eine Trennwand 4 vorgesehen, die im wesentlichen vertikal verläuft und dadurch das Gehäuse 1 in zwei Kammern beispielsweise gleichen Volumens unterteilt. Im Bedarfsfall können die Kammern 2, 3 auch mit unterschiedlicher Breite gestaltet sein, wodurch sie zueinander unterschiedliches Volumen erhalten.

Gemäß der Erfindung dient die erste Kammer 2 der Aufnahme einer gelförmigen bzw. gelartigen Substanz als Wirkstoff, während die zweite Kammer 3 vorgesehen ist, um den aus der Kammer 2 erhaltenen Wirkstoff auf- oder anzulösen, zu dosieren und in dosierter Menge an das in den Figuren nicht dargestellte Toilettenbecken abzugeben.

In der Trennwand 4 ist mindestens eine Verbindungsöffnung 5 vorgesehen, durch welche die in der ersten Kammer 2 befindliche gelförmige Substanz in die zweite Kammer 3 in dosierter Weise gelangt. Dies bedeutet, daß der Öffnungsquerschnitt der Verbindungsöffnungen so gewählt ist, daß nicht beliebig viel an gelartiger Substanz in die Kammer 3 gelangt, sondern die gelartige Substanz dosiert in die Kammer 3 geführt wird.

Die Kammer 3 weist an ihrer unteren Seite, d.h. im Bereich des mit 6 bezeichneten Bodens eine Siphoneinrichtung 8 auf. Diese Siphoneinrichtung besteht gemäß Figur 2 aus einem Innenrohr 9 und einem Außenrohr 10. Das Außenrohr 10 hat einen gegenüber dem Innenrohr 9 größeren Querschnitt oder Durchmesser und eine gegenüber dem Innenrohr 9 geringfügig größere Höhe, während das Innenrohr 9 durch den Boden 6 der Kammer 3 nach unten durchgeführt ist. Das Außenrohr 10 sitzt auf dem Boden 6 und steht nach oben.

Das Außenrohr 10 ist weiterhin mit einem Verschluß 10a versehen, d.h. mit einem Deckel, welcher das Außenrohr 10 nach oben gegenüber der Kammer 3 abschließt.

Um einen Durchtritt von Flüssigkeit durch die Siphoneinrichtung 9, 10 zu ermöglichen, ist entweder das Außenrohr 10 an seinem unteren Ende geringfügig gegenüber dem Boden 6 beabstandet, wobei in diesem Fall das Außenrohr 10 durch in Figur 2 angedeutete Stege 11 gegenüber dem Innenrohr 9 gehaltert ist. Andererseits kann das Außenrohr 10 auch direkt auf dem Boden 6 aufstehen, wobei jedoch umfangsmäßig um das Außenrohr 10 herum nahe dem Boden 6 einzelne Öffnungen vorzusehen sind, um den Flüssigkeitsdurchtritt von der Kammer 3 in den Innenraum des Außenrohres 10 zum Innenrohr 9 zu ermöglichen.

Das Außenrohr 10 hat somit topfförmige Gestalt und umschließt oder überdeckt weitgehend das Innenrohr 9.

Das mit Deckel 10a versehene Rohr 10 definiert somit in der Nähe des Bodens 6 entweder einen umlaufenden Schlitz bzw. eine umlaufende Öffnung oder es sind in der Rohrwandung 10 nahe dem Boden 6 umlaufend und vorzugsweise zueinander beabstandete Öffnungen ausgebildet, die in Figur 2 durch das Bezugszeichen 10b angedeutet sind.

Die Oberseite der beiden Kammern 2, 3 ist durch einen Deckel 12 oder einen ähnlichen Verschluß abgedeckt, wobei der Deckel 12 mit Öffnungen 13, 14 versehen sein kann, durch welche das Spülwasser in die Kammer 2 und/oder 3 gelangen kann. Im Bereich des Deckels 12 befinden sich vorzugsweise seitlich der Kammern 2, 3 und vorzugsweise in gleicher Höhe Überlauföffnungen 16, 17. Die Überlauföffnungen 16, 17 bewirken während des Spülvorganges ein Abfließen von Spülwasser sowohl aus der Kammer 2 als auch aus der Kammer 3, sobald das durch die Überlauföffnungen 16, 17 definierte Niveau der Kammern 2, 3 durch Spülwasser überschritten wird. Die Überlauföffnungen 16, 17 dienen damit ebenfalls der Dosierung von Spülwasser im Verhältnis zur gelartigen Substanz, die sich in der Kammer 2 befindet.

Am Deckel 12 oder auch an anderer Stelle des Gehäuses 1 ist eine Halterung 19 vorgesehen, die dazu dient, die Vorrichtung am Beckenrand eines Toilettenbeckens fixieren zu können. Die Halterung 19 ist vorzugsweise derart konzipiert, daß die gelartige Substanz enthaltende Kammer 2 gegenüber dem vertikalen Beckenrand beabstandet ist, während die das Spülwasser aufnehmende Kammer 3 möglichst nahe an der etwa vertikal verlaufenden Beckenwandung zu liegen kommt, wodurch ein hinreichender Durchspülungseffekt der zweiten Kammer 3 mit Spülwasser gewährleistet wird.

Wie sich aus Figur 1 und 2 ergibt, befindet sich die Verbindungsöffnung 5, die auch schlitzförmig gestaltet sein kann oder durch mehrere derartige Öffnungen gebildet sein kann, im unteren Bereich der Kammer 2.

Die Ausbildung der Halterung 19 ist an sich bekannt und bedarf daher keiner weiteren Erläuterung.

Die Arbeitsweise der erfindungsgemäßen Vorrichtung, wie sie in Bezug auf Figur 1 und 2 beschrieben ist, ist wie folgt:

Die erste Kammer 2 dient zur Aufnahme der gelartigen Wirkstoffsubstanz, welche durch die Verbindungsöffnung 5 dosiert an die Kammer 3 abgegeben wird. Nach einem Spülvorgang verbleibt Spülwasser in der zweiten Kammer 3, und zwar in dem durch den Boden 6 und durch den Boden 6 einerseits und durch den Rohrabschnitt 10 andererseits definierten Raumes. In dieses Spülwasser vermag gelartiger Wirkstoff aus der Kammer 2 über die Verbindungsöffnung 5 einzutreten und wird somit bereits nach dem Spülvorgang angelöst, d.h. das in der Kammer 3 verbleibende Spülwasser wird bereits mit dem Wirkstoff angereichert. In einem folgenden Spülvorgang tritt frisches Spülwasser über die Öffnung 13 in die zweite Kammer 3 und vermischt sich mit dem dort vorhandenen, Wirkstoff enthaltenden Spülwasser und wird über das Siphon 8 bestehend aus den Rohrabschnitten 9, 10, 10a in das Toilettenbecken ausgespült. Während des Spülvorganges wird zugleich gelartige Substanz über die Verbindungsöffnung 5 dosiert an das Spülwasser innerhalb der Kammer 3 abgeführt und tritt zusammen mit dem ausfließenden Spülwasser aus der Kammer 3 aus. Nach Beendigung des Spülvorganges fließt das Spülwasser aus der Kammer 3 soweit ab, bis der Raum oberhalb des Rohrendes des Rohres 10 frei wird. Das verbleibende Spülwasser, dessen Pegel durch das obere Ende des Rohrs 9 definiert ist, wird wiederum mit gelartiger Substanz angereichert, die über die Verbindungsöffnung 5 in vorgegebenem Maße zugeführt wird.

Durch die Siphoneinrichtung 8 wird weiter gewährleistet, daß beim Abzug des Spülwassers über das Innenrohr 9 ein stetiges Nachtropfen verhindert wird, da das Innenrohr 9 mit seinem oberen Ende tiefer sitzt als das Außenrohr 10. Damit werden die bei derartigen Vorrichtungen unerwünschte Wirkstoffspuren nach Beendigung eines Spülvorganges innerhalb der Toilettenschüssel vermieden.

Die Verwendung der Siphoneinrichtung hat insbesondere den Vorteil, daß eine Überdosierung der Wirkstoffabgabe in die Toilettenschüssel verhindert wird, während zugleich sichergestellt wird, daß in der zweiten Kammer 3 bereits angelöster Wirkstoff zu Beginn eines Spülvorganges zur Verfügung steht und nicht erst während des Spülvorganges aus der Kammer 2 abgezogen werden muß.

Aus vorstehender Beschreibung ergibt sich, daß die dosierte Abgabe von Wirkstoff bei der erfindungsgemäßen Vorrichtung im wesentlichen unabhängig ist von der Gestaltung bzw. Form der Kammern 2 und 3. Soweit das Nachtropfen von Spülwasser mit Wirkstoffzugabe nicht ausgeschlossen werden muß, kann erfindungsgemäß das Außenrohr 10 mit Deckel 10a in der Kammer 3 entfallen, da in diesem Fall der verbleibende Wasserpegel durch die Höhe des nach innen gegenüber der Kammer 3 reichenden Rohres 9 gewährleistet wird.

Der Deckel 12 ist bei der erfindungsgemäßen Vorrichtung vorzugsweise über ein mit 21 bezeichnetes Filmscharnier an dem Gehäuseteil 1 schwenkbar angelenkt.

Figur 3 zeigt eine gegenüber der Ausführungsform nach Figur 1 und 2 abgewandelte Ausführungsform. Die in Figur 3 gezeigte Vorrichtung besteht ebenfalls aus einer ersten Kammer 2 und einer zweiten Kammer 3. Die beiden Kammern 2, 3 sind im wesentlichen parallel zueinander angeordnet. Die Kammer 2 dient zur Aufnahme der gelartigen Wirkstoffsubstanz, während die Kammer 3 hauptsächlich zur Durchführung von Spülwasser dient und an ihrem Boden 6 mit mindestens einer rohrförmigen Einrichtung 9 versehen ist, die mit vorbestimmter Höhe gegenüber dem Boden nach oben vorsteht und zum Zwecke einer gezielten Ableitung des Spülwassers auch gegenüber dem Boden 6 nach unten durch den Boden 6 hindurch verlängert ist, wie durch das Bezugszeichen 9a dargestellt ist. Durch das Rohr 9 wird damit eine Ableitung von Spülwasser aus der Kammer 3 erreicht unter Beibehaltung eines Restspülwassers, dessen Pegel durch die obere Öffnung des Rohres 9 in der zweiten Kammer 3 definiert ist.

Unterschiedlich gegenüber der Ausführungsform nach Figur 1 und 2 ist insbesondere die unterschiedliche Höhe der Kammern 2, 3. Die Kammer 3 ist gegenüber der Kammer 2 nach unten verlängert, während die Kammern 2, 3 bei dieser Ausführungsform eine gemeinsame oben Horizontalebene festlegen und gegebenenfalls durch einen nicht gezeigten Deckel abgedeckt sind.

Die zwischen der ersten und zweiten Kammer 2, 3 befindliche Trennwand 4 ist in der Nähe des Bodens der ersten Kammer 2 mit mindestens einer Öffnung, einem Schlitz oder dergleichen versehen, die bzw. der mit 5 bezeichnet ist und die gleiche Funktion hat wie die Verbindungsöffnung 5 bei der Ausführungsform nach Figur 1 und 2. Die Verbindungsöffnung 5 bzw. jede Verbindungsöffnung 5 hat einen solchen Querschnitt, daß ein dosiertes Zuführen von Gel aus der ersten Kammer 2 in die zweite Kammer 3 gewährleistet ist.

An der Oberseite der Kammern 2, 3 sind entsprechende Eintrittsöffnungen 13, 14 vorgesehen und seitlich entlang der Kammern 2, 3 sind Überlauföffnungen 16, 17 ausgebildet, wie dies in Verbindung mit der Ausführungsform nach Figur 1 und 2 beschrieben ist. Somit sind gleiche Teile gegenüber Figur 1 und 2 mit gleichen Bezugszeichen versehen.

Bei der Vorrichtung nach Figur 3 wird die Gelkammer 2 ebenfalls vorzugsweise gegenüber der Toilettenbeckenwandung beabstandet vorgesehen, während die zweite Kammer 3 möglichst nahe an der Toilettenbeckenwandung angeordnet wird, um ein kräftiges Durchspülen der zweiten Kammer 3 mit Spülwasser sicherzustellen. Die Halterung, welche die Vorrichtung innerhalb des Toilettenbeckens hält, ist in Figur 3 ebenfalls nicht gezeigt.

Während eines Spülvorganges wird entsprechend der Ausführungsform nach Figur 1 und 2 bereits innerhalb der Kammer 3 befindliches Restspülwasser, welches mit der gelartigen Substanz beschickt ist, über die rohrförmige Einrichtung 9 nach unten abgegeben, wobei während des Spülvorganges weiteres Spülwasser mit aus der Verbindungsöffnung 5 zugeführtem Wirkstoff versehen wird und weiterhin und im Nachgang zu dem bereits mit Wirkstoff angereicherten Spülwasser an das Toilettenbecken abgegeben wird. Das über die Öffnungen 14 zugeführte Spülwasser verbleibt nach Beendigung des Spülvorganges bis zu einem Pegel innerhalb der zweiten Kammer 3, der durch das Rohrende 9 definiert ist und wird nach Beendigung des Spülvorganges mit dem Wirkstoff über die Verbindungsöffnung bzw. Verbindungsöffnungen 5 in dosierter Weise beschickt, so daß der Wirkstoff dosiert an das in der zweiten Kammer 3 verbleibende Spülwasser abgegeben wird.

Die die gelförmige Substanz aufnehmende erste Kammer 2 ist vorzugsweise mit einer Einfüllöffnung 23 versehen, um das Nachfüllen mit Wirkstoff zu ermöglichen. Die Einfüllöffnung 23 befindet sich vorzugsweise im oberen Bereich der ersten Kammer 2 und ist in Figur 2 in Bezug auf die erste Ausführungsform dargestellt.

Anstelle der aus konzentrischen Rohrabschnitten 9, 10 und dem Deckel 10a bestehenden Siphoneinrichtung bei der Ausführungsform nach Figur 1 und 2 bzw. anstelle des Rohrabschnittes 9, 9a bei der Ausführungsform nach Figur 3 kann ein typisches, im wesentlichen U-förmig geformtes Siphonrohr vorgesehen sein, welches vom Boden 6 über eine vorbestimmte Höhe entsprechend den Ausführungsformen nach Figur 1 bis 3 nach oben in die Kammer 3 hineinragt, während der U-förmige Siphonrohrabschnitt etwa in Höhe oder unterhalb des Bodens 6 ausgebildet ist. Ein derartiges Siphon bewirkt nach dem Spülvorgang ein Abziehen des in der Kammer 3 befindlichen Spülwassers mit Anreicherung an Wirkstoff bis zu einem Pegel, der dem oberen Ende des Siphonrohres entspricht, und zwar solange, bis das Siphonrohr kein Wasser mehr anzieht, sondern nur noch Luft. Darauffolgend verbleibt in dem U-förmigen Siphonrohrabschnitt eine geringe Menge an mit Wirkstoff angereicherten Spülwasser, so daß etwa noch nachtropfendes Wasser aus der Kammer 3 in dem Siphonrohrabschnitt aufgehalten wird und ein Austreten in das Toilettenbecken verhindert. Das Siphon bewirkt somit einen Abzug von Spülwasser aus der Kammer 3 bis zum Pegel, der durch das obere Ende des Sipbonrohres definiert ist und darüberhinaus, daß ein geringfügiges Nachfließen von Spülwaser in den Siphonrohrabschnitt vom Siphon aufgenommen wird und damit ein Austreten in das Spülbecken bei geringfügigen Nachfließen von Spülwasser vermieden wird. Zugleich bewirkt der in die Kammer 3 hineinragende Rohrabschnitt, daß eine vorbestimmte Quantität an Spülwasser, angereichert mit Wirkstoff in der Kammer 3 verbleibt und beim nächsten Spülvorgang sofort ausgespült bzw. in das Toilettenbecken abgegeben wird.

Allen Ausführungsformen ist daher gemeinsam, daß bereits mit Beginn des Spülvorganges ein Gemisch aus Spülwasser mit Wirktstoff zur Verfügung steht und nicht erst gegen Ende des Spülvorganges dieses Gemisch an das Toilettenbecken abgegeben wird.

## Patentansprüche

1. Vorrichtung zur Abgabe von Wirkstoffen in das Spülwasser eines Toilettenbeckens oder dergleichen, mit einer Halterung zur Befestigung an dem Beckenrand eines Toilettenbeckens oder dergleichen,
mit einer ersten Kammer (2) zur Aufnahme eines Wirkstoffes und mit einer zweiten Kammer (3) zur Durchführung von Spülwasser, wobei zwischen den beiden Kammern (2, 3) mindestens eine Verbindungsöffnung, ein Verbindungsschlitz (5) oder dergleichen vorgesehen ist zur Einleitung des Wirkstoffes in die zweite Kammer (3), und mit einer Einrichtung (8, 9, 10) zur Aufrechterhaltung eines vorbestimmten Wasserpegels in der zweiten Kammer (3),
**dadurch gekennzeichnet,**
**dass** die erste und zweite Kammer (2, 3) im Wesentlichen parallel zueinander und nebeneinander angeordnet sind,
**dass** die erste Kammer (2) zur Aufnahme einer gelförmigen Substanz als Wirkstoff vorgesehen ist, und
**dass** die Verbindungsöffnung (5) im unteren Bereich der ersten Kammer (2) zur zweiten Kammer (3) ausgebildet ist, wobei die zweite Kammer (3) zur An- oder Auflösung der gelförmigen Substanz der ersten Kammer (2) vorgesehen ist.

2. Vorrichtung nach Anspruch 1,
**dadurch gekennzeichnet,**
**dass** sich die zweite Kammer (3) über den Boden (6) der ersten Kammer (1) nach unten hinweg erstreckt.

3. Vorrichtung nach einem der vorangehenden Ansprüche,
**dadurch gekennzeichnet,**
**dass** die erste und/oder zweite Kammer (2, 3) Einlassöffnungen (13, 14) für das Spülwasser aufweist.

4. Vorrichtung nach wenigstens einem der vorangehenden Ansprüche,
**dadurch gekennzeichnet,**
**dass** die beiden Kammern (2, 3) durch eine im wesentlichen vertikale Wand (4) getrennt sind.

5. Vorrichtung nach einem der vorangehenden Ansprüche,
**dadurch gekennzeichnet,**
**dass** die zwischen den beiden Kammern (2, 3) angeordnete Verbindungsöffnung bzw. Verbindungsöffnungen (5) einen solchen Querschnitt aufweist bzw. aufweisen, dass die Zuführung des Wirkstoffes aus der ersten Kammer (2) in die zweite Kammer (3) dosierbar ist.

6. Vorrichtung nach wenigstens einem der vorangehenden Ansprüche,
**dadurch gekennzeichnet,**
**dass** die erste und/oder zweite Kammer (2, 3) mit Überlauföffnungen (16, 17) versehen ist.

7. Vorrichtung nach wenigstens einem der vorangehenden Ansprüche,
**dadurch gekennzeichnet,**
**dass** die Einrichtung (8, 9, 10) zur Aufrechterhaltung eines vorgegebenen Wasserpegels n der zweiten Kammer (3) aus einer Siphoneinrichtung besteht.

8. Vorrichtung nach wenigstens einem der vorangehenden Ansprüche,
**dadurch gekennzeichnet,**
**dass** die beiden Kammern (2, 3) innerhalb eines gemeinsamen Gehäuses (1) ausgebildet sind.

9. Vorrichtung nach wenigstens einem der vorangehenden Ansprüche,
**dadurch gekennzeichnet,**
**dass** die beiden Kammern (2, 3) durch einen Deckel (12) abgeschlossen sind.

10. Vorrichtung nach Anspruch 9,
**dadurch gekennzeichnet,**
**dass** der Deckel (12) an dem Gehäuse (1) schwenkbar angelenkt ist.

11. Vorrichtung nach wenigstens einem der vorangehenden Ansprüche,
**dadurch gekennzeichnet;**
**dass** der Deckel (12) Einlassöffnungen (13, 14) aufweist.

12. Vorrichtung nach wenigstens einem der vorangehenden Ansprüche,
**dadurch gekennzeichnet,**
**dass** die Halterung (19) am Deckel (12) angeordnet ist.

13. Vorrichtung nach wenigstens einem der vorangehenden Ansprüche,
**dadurch gekennzeichnet,**
**dass** als Wirkstoff eine gelförmige Substanz in die erste Kammer (2) einbringbar ist.

14. Vorrichtung nach wenigstens einem der vorangehenden Ansprüche,
**dadurch gekennzeichnet,**
**dass** die Siphoneinrichtung (8) aus zwei im wesentlichen konzentrisch zueinander liegenden Rohrabschnitten (9, 10) besteht, von welchen der äußere Rohrabschnitt (10) mit einem Verschluss (10a) versehen ist, und dass der äußere Rohrabschnitt (10) nahe dem Boden (6) der Kammer (3) mit öffnungen (10b) versehen ist.

15. Vorrichtung nach einem der vorangehenden Ansprüche,
**dadurch gekennzeichnet,**
**dass** der äußere Rohrabschnitt (10, 10a) gegenüber dem Boden (6) der einen Kammer (3) beabstandet ist.

## Claims

1. A device to dispense active substances into the rinse water of a toilet bowl or the like with a holder to affix it to the edge of a toilet bowl or the like,
with a first chamber (2) to receive active substance and a second chamber (3) for the passage of rinse water,
wherein between the two chambers (2, 3) there is at least one connecting opening or slot (5) or the like to introduce the active substance into the second chamber (3), and with a device (8, 9, 10) to maintain a predetermined water level in the second chamber (3),
**characterized in that**
the first and second chambers (2, 3) are essentially parallel and adjacent,
the first chamber (2) is provided to receive a gelatinous substance as an active agent, and
further said connecting opening (5) is arranged in the bottom area of the first chamber (2) and is opening to the second chamber (3),
wherein said second chamber is provided to disintegrate or dissolve, respectively the gelatinous substance of said first chamber (2).

2. A device according to claim 1, **characterized in that** the second chamber (3) extends downward beyond the bottom (6) of the first chamber (1).

3. A device according to one of the preceding claims,
**characterized in that** the first and/or second chamber (2, 3) have inlets (13, 14) for the rinse water.

4. A device according to at least one of the preceding claims, **characterized in that** the two chambers (2, 3) are separated by an essentially vertical wall (4).

5. A device according to one of the preceding claims, **characterized in that** the cross-section of the connecting opening(s) (5) between the two chambers (2, 3) is such that the active substance can be dosed from the first chamber (2) into the second chamber (3).

6. A device according to at least one of the preceding claims, **characterized in that** the first and/or second chamber (2, 3) are provided with overflow openings (16, 17).

7. A device according to at least one of the preceding claims, **characterized in that**, the device (8, 9, 10) to maintain a predetermined water level in the second chamber (3) is a siphon.

8. A device according to at least one of the preceding claims, **characterized in that** the two chambers (2, 3) are in a common housing (1).

9. A device according to at least one of the preceding claims, **characterized in that** the two chambers (2, 3) are closed by a lid (12).

10. A device according to claim 9, **characterized in that** the lid (12) is articulated to the housing (1).

11. A device according to at least on of the preceding claims, **characterized in that** the lid (1) has inlet openings (13, 14).

12. A device according to at least one of the preceding claims, **characterized in that** the holder (19) is on the lid (12).

13. A device according to at least one of the preceding claims, **characterized in that** a gelatinous substance can be placed in the first chamber (2) as the active substance.

14. A device according to at least one of the preceding claims, **characterized in that** the siphon (8) consists of at least two essentially concentric tube sections (9, 10) of which the outer tube section (10) is provided with a seal (10a), and the outer tube section (10) has openings (10b) close to the bottom (6) of the chamber (3).

15. A device according to one of the preceding claims, **characterized in that** the outer tube section (10, 10a) is at a distance from the bottom (6) of one chamber (3).

## Revendications

1. Dispositif destiné à libérer des agents actifs dans l' eau de chasse d'une cuvette de toilettes ou analogue, comportant une retenue pour la fixation sur le bord de cuvette d'une cuvette de toilettes,
avec un premier compartiment (2) pour la réception d'un agent actif, et un deuxième compartiment (3) pour le passage d'eau de chasse, au moins un orifice de liaison, une fente de liaison (5) ou analogue étant prévu entre les deux compartiments (2, 3) pour l'introduction de l'agent actif dans le deuxième compartiment (3), et avec un dispositif (8, 9, 10) pour le maintien d'un niveau d'eau prédéterminé dans le deuxième compartiment (3),
**caractérisé en ce que**
les premier et deuxième compartiments (2, 3) sont pour l'essentiel disposés parallèlement l'un par rapport à l'autre et l'un à côté de l'autre,
**en ce que** le premier compartiment (2) est prévu pour la réception d'une substance à l'état de gel en tant qu'agent actif, et
**en ce que** l'orifice de liaison (5) est agencé dans la zone inférieure du premier compartiment (2) vers le deuxième compartiment (3), le deuxième compartiment (3) étant prévu pour un début de dissolution ou la dissolution de la substance à l'état de gel du premier compartiment (2).

2. Dispositif selon la revendication 1,
**caractérisé en ce que**
le deuxième compartiment (3) s'étend vers le bas au-dessus du fond (6) du premier compartiment (1).

3. Dispositif selon l'une des revendications précédentes,
**caractérisé en ce que**
le premier et/ou le deuxième compartiment (2, 3) comporte(nt) des orifices d'admission (13, 14) pour l'eau de chasse.

4. Dispositif selon l'une au moins des revendications précédentes,
**caractérisé en ce que**
les deux compartiments (2, 3) sont séparés par une paroi (4) sensiblement verticale.

5. Dispositif selon l'une des revendications précédentes,
**caractérisé en ce que**
l'orifice de liaison ou les orifices de liaison (5) disposés(s) entre les deux compartiments (2, 3) présente(nt) une section transversale telle que l'amenée de l'agent actif du premier compartiment (2) vers le deuxième compartiment (3) puisse être dosée.

6. Dispositif selon l'une au moins des revendications précédentes,
**caractérisé en ce que**
le premier et/ou le deuxième compartiment (2, 3) sont/est muni(s) d'orifices de trop-plein (16, 17).

7. Dispositif selon l'une au moins des revendications précédentes,
**caractérisé en ce que**
le dispositif (8, 9, 10) pour le maintien d'un niveau d'eau prédéterminé dans le deuxième compartiment (3) est constitué d'un dispositif à siphon.

8. Dispositif selon l'une au moins des revendications précédentes,
**caractérisé en ce que**
les deux compartiments (2, 3) sont agencés dans un boîtier commun (1).

9. Dispositif selon l'une au moins des revendications précédentes,
**caractérisé en ce que**
les deux compartiments (2, 3) sont fermés par un couvercle (12).

10. Dispositif selon la revendication 9,
**caractérisé en ce que**
le couvercle (12) est articulé sur le boîtier (1) de façon à pouvoir pivoter.

11. Dispositif selon l'une au moins des revendications précédentes,
**caractérisé en ce que**
le couvercle (12) comporte des orifices d'admission (13, 14).

12. Dispositif selon l'une au moins des revendications précédentes,
**caractérisé en ce que**
la retenue (19) est disposée sur le couvercle (12).

13. Dispositif selon l'une au moins des revendications précédentes,
**caractérisé en ce que**
une substance à l'état de gel peut être introduite en tant qu'agent actif dans le premier compartiment (2).

14. Dispositif selon l'une au moins des revendications précédentes,
**caractérisé en ce que**
le dispositif à siphon (8) est constitué de deux tronçons tubulaires (9, 10) positionnés essentiellement de façon concentrique l'un par rapport à l'autre, dont le tronçon tubulaire extérieur (10) est muni d'une fermeture (10a), et **en ce que** le tronçon tubulaire extérieur (10) est muni d'orifices (10b) à proximité du fond (6) du compartiment (3).

15. Dispositif selon l'une des revendications précédentes,
**caractérisé en ce que**
le tronçon tubulaire extérieur (10, 10a) est espacé du fond (6) du compartiment (3).
